# EUROPÄISCHE PATENTSCHRIFT

(11) **EP 0 777 013 B1**
(45) Veröffentlichungstag und Bekanntmachung des Hinweises auf die Patenterteilung: **26.09.2001**
(21) Anmeldenummer: 96116086.8
(22) Anmeldetag: 08.10.1996
(51) Int. Cl.: D21F 5/04

(54) **Maschine zur Herstellung einer kontinuierlichen Bahn**
Machine for making a continuous web
Machine pour la fabrication d'une bande continue

(30) Priorität: 01.12.1995 DE 19544881
(43) Veröffentlichungstag der Anmeldung: 04.06.1997
(73) Patentinhaber: Voith Paper Patent GmbH, 89522 Heidenheim (DE)
(72) Erfinder: Kahl, Peter, 89547 Gerstetten (DE); Müller, Wolfgang, 89537 Giengen (DE); Buchmaier, Thomas, 89564 Steinweiler (DE)

(56) Entgegenhaltungen:
- EP-A- 0 692 569
- DE-U- 9 305 752

## Beschreibung

Die Erfindung betrifft eine Maschine zur Herstellung einer kontinuierlichen Bahn, insbesondere Papier- oder Kartonbahn gemäß Oberbegriff des Anspruchs 1 (siehe DE-U-9 305 752).

Bei der Herstellung einer kontinuierlichen Bahn wird diese, gegebenenfalls gemeinsam mit einem Transportband, um verschiedene Walzen mäanderförmig herumgeführt. Dabei werden beispielsweise Preß- oder Trockenwalzen eingesetzt, um die die Bahn mit einem gewissen Umschlingungswinkel herumgeführt wird. Der mäanderförmige Bahnverlauf wird durch Bahnleitwalzen bestimmt. Die Bahn kann so um die Walzen, also um beispielsweise Trockenzylinder und Bahnleitwalzen, herumgeführt werden, daß sich ein sogenannter freier Zug ergibt, also ein Bahnabschnitt, in welchem die Bahn keine Walze berührt. Derartige freie Züge werden beispielsweise dafür verwendet, das Schrumpfverhalten und den curl der Bahn zu beeinflussen.

Es hat sich herausgestellt, daß im Bereich von freien Zügen der Bahnrand durch Luftströmungen vom Transportband abgehoben beziehungsweise abgelöst wird, so daß die Gefahr eines Umschlagens besteht, was auf jeden Fall zu nicht hinnehmbaren Qualitätsmängeln in der Regel jedoch zu einem Bahnabriß mit entsprechenden Produktionsstörungen führt.

Es ist daher Aufgabe der Erfindung, eine Maschine zur Herstellung einer kontinuierlichen Bahn der eingangs genannten Art zu schaffen, bei der diese Nachteile nicht gegeben sind.

Diese Aufgabe wird mit Hilfe einer Maschine gelöst, die die in Anspruch 1 genannten Merkmale aufweist. Dadurch, daß die in der Nähe des freien Zuges vorhandenen Luftströmungen gezielt beeinflußt werden, können ein Umschlagen oder Abheben der Bahnränder verhindert und damit auch die genannten Nachteile beseitigt werden. Die Beeinflussung der Luftströmungen erfolgt durch einen Störkörper, der zur Vermeidung von Turbulenzen in einem Abstand zur Oberfläche des freien Zuges angeordnet ist und damit die Grenzschicht, also die von der Bahn beziehungsweise dem Transportband mitgerissene Luftschicht, beeinflußt. Der Störkörper ist so ausgebildet, daß er sich -in Transportrichtung der Bahn oder quer dazu- über einen Bereich des freien Zuges erstreckt, um so Turbulenzen innerhalb der Grenzschicht zu vermeiden. Damit wird sichergestellt, daß die Bahnränder nicht umschlagen oder abheben.

Bevorzugt wird ein Ausführungsbeispiel der Maschine, die sich dadurch auszeichnet, daß der Störkörper mindestens ein Störkörperelement aufweist, das im Bereich der von der Bahn mitgeführten Luft-Grenzschicht angeordnet ist und das sich über den Randbereich der Bahn erstreckt. Durch diese Anordnung wird insbesondere die Luft-Grenzschicht im Randbereich der Bahn beeinflußt, so daß gerade hier Turbulenzen und damit ein Abheben oder Umklappen vermieden werden können.

Besonders bevorzugt wird eine Ausführungsform der Maschine, bei der der Störkörper als passiver Luftleitkörper ausgebildet ist, der also nicht besaugt ist oder irgendwelche Luftauslaßbereiche aufweist. Der Störkörper kann also auf einfache Weise kostengünstig realisiert werden.

Bevorzugt wird ein Ausführungsbeispiel der Maschine, die sich dadurch auszeichnet, daß das Störkörperelement parallel zur Oberfläche des freien Zuges angeordnet ist. Damit ergibt sich eine besonders effektive Beeinflussung der im Bereich des freien Zuges gegebenen Grenzschicht.

Bevorzugt wird weiterhin eine Ausführungsform der Maschine, bei der eine Schabereinrichtung vorgesehen ist, die die Luft-Grenzschicht von der Walzenoberfläche abnimmt, von der der freie Zug abläuft. Das Störkörperelement des Störkörpers ist im Bereich zwischen Schabereinrichtung und freiem Zug angeordnet und zeichnet sich durch eine besonders gute Beeinflussung der Luft-Grenzschicht und damit durch optimale Vermeidung unkontrollierter Luftströmungen aus.

Weiterhin wird eine Ausführungsform der Maschine bevorzugt, die sich dadurch auszeichnet, daß der Störkörper eine Luftleiteinrichtung aufweist, die wenigstens ein im wesentlichen senkrecht zum freien Zug angeordnetes Luftleitelement umfaßt. Eine derartige Ausführungsform zeichnet sich dadurch aus, daß ein Umschlagen oder Abheben der Ränder der Bahn besonders effektiv verhindert wird.

Weitere Ausgestaltungen ergeben sich aus den übrigen Unteransprüchen.

Die Erfindung wird im folgenden anhand der Zeichnung näher erläutert. Es zeigen:
- Figur 1: eine schematische Seitenansicht einer ersten Ausführungsform eines Störkörpers und
- Figur 2: eine schematische Seitenansicht einer zweiten Ausführungsform eines Störkörpers.

Aus Figur 1 sind mehrere Walzen 1, 3 und 5 ersichtlich, um die eine Bahn 7 gegebenenfalls gemeinsam mit einem Transportband mäanderförmig herumgeführt wird. Durch Pfeile sind die Drehrichtungen der Walzen angedeutet. Bei der hier gewählten Darstellung läuft die Bahn 7 von der Walze 5 ab und auf die Walze 3 auf. Von dieser läuft die Bahn 7 weiter zur Walze 1. Die Walzen 1 und 5 können beispielsweise Trockenzylinder sein; die Walze 3 eine Bahnleitwalze.

Zwischen der Walze 5 und der Walze 3 ist ein erster freier Zug 9 ausgebildet, zwischen der Walze 3 und Walze 1 ein zweiter freier Zug 11. Im Bereich der freien Züge stützt sich die Bahn 7 nicht an den Walzen ab, allenfalls am Transportband. Mit der Oberfläche der Walze 5 wirkt eine Schabereinrichtung 13 zusammen, die dazu dient, bei einem Bahnabriß Papier von der Walze 5 zu entfernen. Dazu liegt ein Schaber 15 auf der Oberfläche der Walze 5 an, der an einem Schaberkörper 17 angebracht ist. Eine Begrenzungswand 19 der Schabereinrichtung 13 verläuft im wesentlichen parallel zum ersten freien Zug 9.

Dem Randbereich der Bahn 7 ist ein Störkörper 21 zugeordnet, der sich zur Vermeidung von Turbulenzen in einem Abstand zur Oberfläche des freien Zuges 9 befindet, die mit der Walze 5 in Berührung stand. Der Störkörper weist ein Störkörperelement 23 auf, das sich, wie aus Figur 1 ersichtlich, in Transportrichtung der Bahn 7 gesehen, über einen Bereich des freien Zuges 9 erstreckt. Das Störkörperelement 23 erstreckt sich auch senkrecht zur Bildebene, also quer zur Transportrichtung der Bahn 7 gesehen, über einen Bereich des freien Zuges 9. Das Störkörperelement 23 ist flach ausgebildet, das heißt, die in Transportrichtung der Bahn 7 oder quer dazu gemessene Ausdehnung des Störkörperelements 23 ist wesentlich größer als dessen senkrecht zur Oberfläche des freien Zuges gemessene Dicke.

Die -in Transportrichtung der Bahn 7 gesehen- Länge des Grundkörpers ist so gewählt, daß das Störkörperelement 23 etwa die Hälfte des freien Zuges 9 überdeckt. Die Seitenkanten des Störkörperelements 23 sind abgerundet, um die Entstehung von Turbulenzen zu vermeiden.

Das Störkörperelement 23 ist im Bereich der Grenzschicht angeordnet, die auf der der Walze 5 zugewandten Oberseite der Bahn 7 gegeben ist. Es ist so angeordnet, daß die von dem Schaber 15 von der Oberfläche der Walze 5 abgetragene Luft nicht zur Oberfläche des ersten freien Zuges 9 gelangen kann. Die dem sich öffnenden Nip 25 zugewandte Seitenkante 27 des Störkörperelements 23 befindet sich daher nahe dem Auflagepunkt des Schabers 15 auf der Oberfläche der Walze 5.

Die einerseits dem ersten freien Zug 9 zugewandte Längsfläche des Störkörperelements 23 und dessen gegenüberliegende Längsfläche sind bei der hier dargestellten Ausführungsform beispielhaft im wesentlichen parallel zueinander angeordnet. Die dem Schaberkörper 17 zugewandte Längsfläche verläuft hier auch im wesentlichen parallel zur Begrenzungswand 19 des Schaberkörpers 17.

Der Störkörper 21 beziehungsweise das Störkörperelement 23 ist vorzugsweise beweglich gelagert, so daß der Abstand zur Bahn 7 und zu den den freien Zug 9 begrenzenden Berührungspunkten der Bahn 7 mit den Walzen 5 und 3 einstellbar ist. Auf diese Weise können die bisher unkontrollierten Luftströmungen und Turbulenzen gezielt beeinflußt werden. Die Anordnung des Störkörpers 21 ist also an verschiedene Betriebszustände, insbesondere an unterschiedliche Transportgeschwindigkeiten der Bahn 7 anpaßbar.

Das Störkörperelement 23 ist im Bereich des Bahnrandes vorgesehen. Denkbar ist es auch, daß das Störkörperelement 23 mehrere -in Transportrichtung der Bahn gesehen- nebeneinanderliegende Teilelemente aufweist, die auf geeignete Weise miteinander verbunden sind.

In Figur 1 ist dargestellt, daß der Störkörper 21 im Bereich eines von einer Walze 5 ablaufenden freien Zuges 9 angeordnet und der von der Walze 5 ablaufenden Oberfläche der Bahn 5 zugeordnet ist. Es ist jedoch auch möglich, den Störkörper 21 auf der anderen Seite der Walze 3 anzuordnen, also in dem Bereich des zweiten freien Zuges 11, in dem die Bahn 7 von der Walze 3 ab- und auf die Walze 1 aufläuft. Dabei ist bei einer derartigen Anordnung der Störkörper 21 der Oberfläche der Bahn 7 zugeordnet, die auf die Walze 1 aufläuft.

Schließlich ist es überdies denkbar, beiden freien Zügen 9 und 11 je einen Störkörper 21 zuzuordnen.

Die Wirkung des Störkörpers 21 kann noch dadurch verbessert werden, daß dieser eine Luftleiteinrichtung 29 aufweist, die zur Vermeidung von Turbulenzen wenigstens ein Luftleitelement 31 umfaßt, wie sie in Figur 2 dargestellt ist. Das Luftleitelement 31 ist im wesentlichen senkrecht zum Störkörperelement 23 des Störkörpers 21 angeordnet. Figur 2 läßt erkennen, daß das Luftleitelement 31 eine der Bahn 7 zugewandte Längskante 33 aufweist, die in einem geringen Abstand zu der Oberfläche des freien Zuges 9 verläuft, die von der Walze 5 abläuft. Die Länge des Luftleitelements 31 ist so gewählt, daß dieses sich praktisch über die gesamte Länge des freien Zuges 9 erstreckt, das heißt, weit in den sich öffnenden Nip 25 hineinragt. Die Höhe des Luftleitelements 31 ist so gewählt, daß es den zwischen der Schabereinrichtung 13 und der Oberfläche des freien Zuges 9 gegebenen Abstand hier vollständig überdeckt und auch Bereiche des Schaberkörpers 17 abdeckt.

Die Länge und Breite des Luftleitelements 31 können an die verschiedenen Luftströmungsgegebenheiten angepaßt werden.

Es ist schließlich auch möglich, das Luftleitelement 31 so auszubilden, daß es den Rand der Bahn 7 überdeckt und gegebenenfalls -wie in Figur 2 gestrichelt angedeutet- auch Teile der Walze 5, der Schabereinrichtung 13 und der Walze 3 überspannt. Aus den gestrichelten Konturen in Figur 2 ist ersichtlich, daß die Luftleiteinrichtung 29 also so groß ausgebildet sein kann, daß der freie Zug 9 in seinem gesamten Randbereich überdeckt wird, um unkontrollierte Luftströmungen gezielt zu beeinflussen und um ein Umschlagen oder Abheben der Bahnränder zu vermeiden. Insbesondere wird vermieden, daß Luft seitlich unter die Bahnränder strömt.

Die Luftleiteinrichtung 29 ist vorzugsweise beweglich gelagert, so daß ihre Position an verschiedene Luftströmungsverhältnisse anpaßbar ist. Dabei kann vorgesehen werden, daß das Luftleitelement 31 gemeinsam mit dem Störkörperelement 23 bewegt wird. Es ist aber auch denkbar, daß das Luftleitelement 31 gegenüber dem Störkörperelement 23 des Störkörpers 21 beweglich gelagert ist, so daß eine Positionierung des Luftleitelements 31 unabhängig von der Lage des Störkörperelements 23 durchführbar ist.

Es ist schließlich auch denkbar, das Luftleitelement 31 mit Durchbrechungen zu versehen, um die Luftströmungen gezielt zu beeinflussen. Schließlich kann das Störkörperelement 23 sehr klein ausgebildet werden, so daß es praktisch nur dazu dient, die Luftleiteinrichtung 29 zu halten. Diese Ausgestaltung wird dann bevorzugt, wenn die Luftströmungen ganz am Rand der Bahn 7 beeinflußt werden sollen, während eine Beeinflussung der übrigen Luftverhältnisse nicht vorgesehen ist.

Die Positionierung des Störkörperelements 23 und des Luftleitelements 31 kann manuell vorgenommen werden. Denkbar ist auch eine automatische Anpassung der Lage beider Elemente an verschiedene Luftströmungsverhältnisse, um damit eine flexible Beeinflussung der Luftströmungen sicherzustellen und ein Umschlagen oder Abheben der Ränder der Bahn 7 zu verhindern.

Aus dem oben Gesagten ist ersichtlich, daß die hier dargestellte Ausgestaltung der Maschine zur Herstellung einer kontinuierlichen Bahn nicht nur für die Herstellung von Papier- oder Kartonbahnen einsetzbar ist. Sie kann vielmehr in all den Fällen Verwendung finden, in denen eine Bahn während eines Herstellungsverfahrens über mehrere Walzen mäanderförmig, insbesondere mit hoher Geschwindigkeit geführt wird, so daß Luftströmungen zu einem Umschlagen oder Abheben der Ränder der Bahn führen können, wodurch der Herstellungsprozeß behindert wird. Überdies wird deutlich, daß bestehende Maschinen mit einem Störkörper der hier erläuterten Art nachgerüstet werden können.

## Patentansprüche

1. Maschine zur Herstellung einer kontinuierlichen Bahn, insbesondere Papier- oder Kartonbahn, mit einer Anzahl von Walzen, um die die Bahn herumgeführt wird, **gekennzeichnet durch** einen im Bereich des Randes der Bahn (7) angeordneten Störkörper (21), der zur Vermeidung von Turbulenzen in einem Abstand zu einem freien Zug (9;11) der Bahn (7) angeordnet ist und sich zumindest über einen Bereich des freien Zuges in Transportrichtung der Bahn (7) und/oder quer zur Transportrichtung der Bahn (7) erstreckt.

2. Maschine nach Anspruch 1, **dadurch gekennzeichnet, daß** der Störkörper (21) mindestens ein Störkörperelement (23) aufweist, das im Bereich der von der Bahn (7) mitgeführten Luft-Grenzschicht angeordnet ist und das sich -quer zur Transportrichtung der Bahn (7) gesehen- zumindest über den Randbereich der Bahn (7) erstreckt.

3. Maschine nach Anspruch 1 oder 2, **dadurch gekennzeichnet, daß** der Störkörper (21) als passiver Luftleitkörper ausgebildet ist.

4. Maschine nach einem der vorhergehenden Ansprüche, **dadurch gekennzeichnet, daß** das Störkörperelement (23) beweglich gelagert ist, so **daß** der Abstand zur Bahn (7) und zu den den freien Zug (9;11) begrenzenden Berührungspunkten zwischen Bahn (7) und den Walzen (5,3;3,1) -gegebenenfalls auch automatisch- einstellbar ist.

5. Maschine nach einem der vorhergehenden Ansprüche, **dadurch gekennzeichnet, daß** das Störkörperelement (23) parallel zur Oberfläche des freien Zuges (9;11) angeordnet ist.

6. Maschine nach einem der vorhergehenden Ansprüche, **dadurch gekennzeichnet, daß** der Störkörper (21) mehrere Störkörperelemente (23) aufweist, die in einem Abstand -in Transportrichtung der Bahn (7) und/oder quer zur Bahn (7) gesehen- zueinander angeordnet sind.

7. Maschine nach einem der vorhergehenden Ansprüche, **dadurch gekennzeichnet, daß** der Störkörper (21) im Bereich eines von einer Walze (5) ablaufenden freien Zuges (9) angeordnet und der von der Walze (5) ablaufenden Oberfläche der Bahn (7) zugeordnet ist.

8. Maschine nach einem der vorhergehenden Ansprüche, **dadurch gekennzeichnet, daß** der Oberfläche der Walze (5), von der die Bahn (7) abläuft, eine die Luft-Grenzschicht von der Walzenoberfläche abnehmende Schabereinrichtung (13) zugeordnet ist, und **daß** der Störkörper (21) beziehungsweise das Störkörperelement (23) im Bereich zwischen Schabereinrichtung (13) und freiem Zug (9) angeordnet ist.

9. Maschine nach Anspruch 8, **dadurch gekennzeichnet, daß** die Schabereinrichtung (13) eine im wesentlichen parallel zur Oberfläche des freien Zuges (9) verlaufende Begrenzungswand (19) aufweist, und **daß** das Störkörperelement (23) in dem Freiraum zwischen Schabereinrichtung (13) und freiem Zug (9) angeordnet ist.

10. Maschine nach einem der vorhergehenden Ansprüche, **dadurch gekennzeichnet, daß** der Störkörper (21) im Bereich eines auf eine Walze (1) auflaufenden freien Zuges (11) angeordnet und der auf die Walze (1) auflaufenden Oberfläche der Bahn (7) zugeordnet ist.

11. Maschine nach einem der vorhergehenden Ansprüche, **dadurch gekennzeichnet, daß** der Störkörper (21) eine Luftleiteinrichtung (29) aufweist, die zur Vermeidung von Turbulenzen wenigstens ein im wesentlichen senkrecht zum freien Zug (9;11) angeordnetes Luftleitelement (31) umfaßt.

12. Maschine nach einem der vorhergehenden Ansprüche, **dadurch gekennzeichnet, daß** das Luftleitelement (31) an den den Bahnrändern zugewandten Stirnseiten des Störkörperelements (23) angebracht ist.

13. Maschine nach einem der vorhergehenden Ansprüche, **dadurch gekennzeichnet, daß** das Luftleitelement (31) größer ist als die Querschnittsfläche des Störkörperelements (23).

14. Maschine nach einem der vorhergehenden Ansprüche, **dadurch gekennzeichnet, daß** das Luftleitelement (31) sich praktisch über den gesamten freien Zug (9;11) erstreckt.

15. Maschine nach einem der vorhergehenden Ansprüche, **dadurch gekennzeichnet, daß** das Luftleitelement (31) zumindest den zwischen Störkörperelement (23) und freiem Zug (9) gegebenen Freiraum überdeckt.

16. Maschine nach einem der vorhergehenden Ansprüche, **dadurch gekennzeichnet, daß** das Luftleitelement (31) den Raum zwischen Schabereinrichtung (13) und freiem Zug (9) überdeckt.

17. Maschine nach einem der vorhergehenden Ansprüche, **dadurch gekennzeichnet, daß** das Luftleitelement (31) die Schabereinrichtung (13), eine oder beide, den freien Zug (9) begrenzenden Walzen (5,3) und/oder den Rand des freien Zuges (9) zumindest bereichsweise überdeckt.

18. Maschine nach einem der vorhergehenden Ansprüche, **dadurch gekennzeichnet, daß** das Luftleitelement (31) beweglich gelagert ist, so **daß** seine Position an verschiedene Luftströmungsverhältnisse anpaßbar fixiert werden kann.

19. Maschine nach Anspruch 18, **dadurch gekennzeichnet, daß** die Position des Luftleitelements (31) automatisch einstellbar ist.

## Claims

1. Machine for producing a continuous web, in particular a paper or board web, having a number of rolls around which the web is led, **characterized by** a disturbing body (21) which is arranged in the area of the edge of the web (7) and, in order to avoid turbulence, is arranged at a distance from a free draw (9;11) of the web (7) and, at least over one region of the free draw, extends in the transport direction of the web (7) and/or transversely with respect to the transport direction of the web (7).

2. Machine according to Claim 1, **characterized in that** the disturbing body (21) has at least one disturbing-body element (23), which is arranged in the region of the air boundary layer carried along by the web (7) and - as viewed transversely with respect to the transport direction of the web (7) - extends at least over the edge region of the web (7).

3. Machine according to Claim 1 or 2, **characterized in that** the disturbing body (21) is designed as a passive air guide body.

4. Machine according to one of the preceding claims, **characterized in that** the disturbing-body element (23) is mounted such that it can move, so that the distance to the web (7) and to the contact points between the web (7) and the rolls (5,3;3,1) bounding the free draw (9;11) is adjustable, if appropriate also automatically.

5. Machine according to one of the preceding claims, **characterized in that** the disturbing-body element (23) is arranged parallel to the surface of the free draw (9;11).

6. Machine according to one of the preceding claims, **characterized in that** the disturbing body (21) has a number of disturbing-body elements (23), which are arranged at a distance from one another - as viewed in the transport direction of the web (7) and/or transversely with respect to the web (7).

7. Machine according to one of the preceding claims, **characterized in that** the disturbing body (21) is arranged in the region of a free draw (9) running off a roll (5) and is assigned to the surface of the web (7) running off the roll (5).

8. Machine according to one of the preceding claims, **characterized in that** the surface of the roll (5) off which the web (7) runs is assigned a doctor device (13) that removes the air boundary layer from the roll surface, and **in that** the disturbing body (21) or the disturbing-body element (23) is arranged in the region between the doctor device (13) and free draw (9).

9. Machine according to Claim 8, **characterized in that** the doctor device (13) has a boundary wall (19) running essentially parallel to the surface of the free draw (9), and **in that** the disturbing-body element (23) is arranged in the clearance between the doctor device (13) and free draw (9).

10. Machine according to one of the preceding claims, **characterized in that** the disturbing body (21) is arranged in the region of a free draw (11) running onto a roll (1) and is assigned to the surface of the web (7) running onto the roll (1).

11. Machine according to one of the preceding claims, **characterized in that** the disturbing body (21) has an air guide device (29) which, in order to avoid turbulence, comprises at least one air guide element (31) arranged essentially perpendicular to the free draw (9;11).

12. Machine according to one of the preceding claims, **characterized in that** the air guide element (31) is fitted to the ends of the disturbing-body element (23) that face the web edges.

13. Machine according to one of the preceding claims, **characterized in that** the air guide element (31) is larger than the cross-sectional area of the disturbing-body element (23).

14. Machine according to one of the preceding claims, **characterized in that** the air guide element (31) extends virtually over the entire free draw (9;11).

15. Machine according to one of the preceding claims, **characterized in that** the air guide element (31) covers at least the clearance provided between the disturbing-body element (23) and free draw (9).

16. Machine according to one of the preceding claims, **characterized in that** the air guide element (31) covers the space between the doctor device (13) and free draw (9).

17. Machine according to one of the preceding claims, **characterized in that** the air guide element (31) covers the doctor device (13), one or both of the rolls (5,3) bounding the free draw (9) and/or the edge of the free draw (9), at least in some areas.

18. Machine according to one of the preceding claims, **characterized in that** the air guide element (31) is mounted such that it can move, so that its position can be fixed so as to adapt to various air flow relationships.

19. Machine according to Claim 18, **characterized in that** the position of the air guide element (31) can be adjusted automatically.

## Revendications

1. Machine pour la fabrication d'une nappe continue, en particulier une nappe de papier ou de carton, comprenant une pluralité de rouleaux, autour desquels est guidée la nappe, **caractérisée par** un déflecteur (21) disposé dans la région du bord de la nappe (7), lequel est disposé, pour éviter les turbulences, à une certaine distance par rapport à une section libre (9 ; 11) de la nappe (7), et s'étend au moins sur une région de la section libre dans la direction de transport de la nappe (7) et/ou transversalement à la direction de transport de la nappe (7).

2. Machine selon la revendication 2, **caractérisée en ce que** le déflecteur (21) présente au moins un élément déflecteur (23) qui est disposé dans la région de la couche limite d'air entraînée par la nappe (7) et qui s'étend - vu transversalement à la direction de transport de la nappe (7) - au moins sur la région de bord de la nappe (7).

3. Machine selon la revendication 1 ou 2, **caractérisée en ce que** le déflecteur (21) est configuré en tant que corps passif de guidage de l'air.

4. Machine selon l'une quelconque des revendications précédentes, **caractérisée en ce que** l'élément déflecteur (23) est monté mobile de telle sorte que la distance par rapport à la nappe (7) et par rapport aux points de contact entre la nappe (7) et les rouleaux (5, 3; 3, 1) limitant la section libre (9; 11) est réglable - éventuellement aussi automatiquement.

5. Machine selon l'une quelconque des revendications précédentes, **caractérisée en ce que** l'élément déflecteur (23) est disposé parallèlement à la surface de la section libre (9; 11).

6. Machine selon l'une quelconque des revendications précédentes, **caractérisée en ce que** le déflecteur (21) présente plusieurs éléments déflecteurs (23), qui sont disposés à une certaine distance - vu dans la direction de transport de la nappe (7) et/ou transversalement à la nappe (7) - les uns par rapport aux autres.

7. Machine selon l'une quelconque des revendications précédentes, **caractérisée en ce que** le déflecteur (21) est disposé dans la région d'une section libre (9) sortant d'un rouleau (5) et est associé à la surface de la nappe (7) sortant du rouleau (5).

8. Machine selon l'une quelconque des revendications précédentes, **caractérisée en ce qu**'un dispositif de racloir (13) réduisant la couche limite d'air de la surface du rouleau est associé à la surface du rouleau (5), duquel la nappe (7) sort, et en ce que le déflecteur (21), ou l'élément déflecteur (23), est disposé dans la région entre le dispositif de racloir (13) et la section libre (9).

9. Machine selon la revendication 8, **caractérisée en ce que** le dispositif de racloir (13) présente une paroi de limitation (19) s'étendant essentiellement parallèlement à la surface de la section libre (9), et **en ce que** l'élément déflecteur (23) est disposé dans l'espace libre entre le dispositif de racloir (13) et la section libre (9).

10. Machine selon l'une quelconque des revendications précédentes, **caractérisée en ce que** le déflecteur (21) est disposé dans la région d'une section libre (11) entrant sur un rouleau (1) et est associé à la surface de la nappe (7) entrant sur le rouleau (1).

11. Machine selon l'une quelconque des revendications précédentes, **caractérisée en ce que** le déflecteur (21) présente un dispositif de guidage de l'air (29) qui comprend, pour éviter les turbulences, au moins un élément de guidage de l'air (31) disposé essentiellement perpendiculairement à la section libre (9; 11).

12. Machine selon l'une quelconque des revendications précédentes, **caractérisée en ce que** l'élément de guidage de l'air (31) est monté sur les faces frontales de l'élément déflecteur (23), tournées vers les bords de la nappe.

13. Machine selon l'une quelconque des revendications précédentes, **caractérisée en ce que** l'élément de guidage de l'air (31) est plus grand que la surface en section transversale de l'élément déflecteur (23).

14. Machine selon l'une quelconque des revendications précédentes, **caractérisée en ce que** l'élément de guidage de l'air (31) s'étend pratiquement sur toute la section libre (9; 11).

15. Machine selon l'une quelconque des revendications précédentes, **caractérisée en ce que** l'élément de guidage de l'air (31) recouvre au moins l'espace libre existant entre l'élément déflecteur (23) et la section libre (9).

16. Machine selon l'une quelconque des revendications précédentes, **caractérisée en ce que** l'élément de guidage de l'air (31) recouvre l'espace entre le dispositif de racloir (13) et la section libre (9).

17. Machine selon l'une quelconque des revendications précédentes, **caractérisée en ce que** l'élément de guidage de l'air (31) recouvre le dispositif de racloir (13), un ou les deux rouleaux (5, 3) limitant la section libre (9) et/ou le bord de la section libre (9) au moins par portions.

18. Machine selon l'une quelconque des revendications précédentes, **caractérisée en ce que** l'élément de guidage de l'air (31) est monté mobile de telle sorte que sa position puisse être fixée de manière adaptable aux diverses conditions d'écoulement de l'air.

19. Machine selon la revendication 18, **caractérisée en ce que** la position de l'élément de guidage de l'air (31) est ajustable automatiquement.
